# FASCICULE DE BREVET EUROPEEN

(11) **EP 0 031 286 B1**
(45) Date de publication et mention de la délivrance du brevet: **11.04.1984**
(21) Numéro de dépôt: 80401836.4
(22) Date de dépôt: 19.12.1980
(51) Int. Cl.: B21F 33/00

(54) **Dispositif d'enroulement pour grillage à simple torsion**
Vorrichtung zum Aufwickeln von Maschendraht-Viereckgeflecht
Apparatus for winding quadrangular wire-mesh

(30) Priorité: 19.12.1979 FR 7931109
(43) Date de publication de la demande: 01.07.1981
(62) Demande divisionnaire de: 82111843.7
(73) Titulaire: TREFILERIES ET CABLERIES CHIERS-CHATILLON-GORCY Société Anonyme dite:, F-92300 Levallois-Perret (FR)
(72) Inventeur: Pilboue, Pierre, F-08000 - Charleville (FR)
(74) Mandataire: Nony, Michel

## Description

La présente invention concerne un dispositif pour une mise en rouleau de grillage à simple torsion dans laquelle les rangs de mailles sont rabattus sur eux-mêmes autour de leur ligne médiane d'articulation, alternativement dans un sens et dans l'autre de manière à obtenir une sorte de pliage en accordéon.

De tels rouleaux de grillage sont connus par le brevet français n° 1 594 975. Ce brevet décrit un dispositif permettant une telle mise en rouleau de grillage à simple torsion. Ce dispositif comporte deux tambours d'enroulement à picots disposés en aval d'un tambour d'avance amenant la nappe de grillage depuis une installation de fabrication. La vitesse linéaire périphérique de ces tambours d'enroulement est réduite à une fraction de celle du tambour d'avance de sorte que le rouleau de grillage qui vient se former dans la zone en forme de V située entre les deux tambours d'enroulement est conformé comme cela est indiqué ci- dessus.

Ce dispositif donne de manière générale satisfaction mais présente toutefois l'inconvénient que, pour obtenir un ordonnancement convenable des maillons, le grillage doit être amené à faible vitesse et qu'en conséquence les installations de fabrication usuelles doivent fonctionner à une vitesse inférieure à leur vitesse nominale d'où il résulte une diminution notable de leur rendement.

On connaît également par le brevet français n° 1 492676, un dispositif d'enroulement de grillage dans lequel une courroie de réception avance à une vitesse inférieure à celle de l'alimentation du grillage. Ce dispositif conduit toutefois à un résultat différent du résultat recherché puisque les mailles sont alors tassées les unes contre les autres et non pas rabattues autour de leur ligne médiane d'articulation.

La présente invention vise à fournir un dispositif de mise en rouleaux qui puisse être utilisé en aval d'une installation de fabrication de grillage à simple torsion fonctionnant à sa vitesse nominale et permettant d'obtenir des enroulements plus réguliers que les dispositifs connus.

A cet effet, la présente invention a pour objet un dispositif pour une mise en rouleau de grillage à simple torsion dans laquelle les rangs de mailles sont rabattus sur eux-mêmes autour de leur ligne médiane d'articulation, dispositif auquel le grillage est susceptible d'être amené à une vitesse prédéterminée sous forme d'une nappe en extension par le tambour de sortie d'une installation de fabrication d'un tel grillage et comportant des moyens de réception pour le grillage animés d'une vitesse longitudinale inférieure à ladite vitesse prédéterminée, lesdits moyens de réception présentant en position d'enroulement une forme de V à branches (ces moyens de réception en forme de V étant déformables au fur et à mesure de la formation du rouleau), caractérisé par le fait .que ces moyens de réception sont formés d'au moins deux ensembles de chacun deux brins d'un organe du genre chaîne, le plan de chacun desdits ensembles étant sensiblement perpendiculaire à l'axe du rouleau, lesdits ensembles étant écartés les uns des autres d'une distance égale à un multiple de la diagonale de la maille du grillage considéré, le rouleau étant en appui sur ces ensembles de sorte que chaque brin est engagé au fond d'un chevron.

Dans un mode de réalisation particulier de l'invention, des cornières de support sont prévues présentant chacune une arête dirigée vers le haut dans le plan de chacun des ensembles en forme de V et s'étendant continuement entre le tambour de sortie de l'installation de fabrication de grillage et l'extrémité de la branche amont du V.

Cet agencement permet d'amorcer dès la sortie de l'installation de fabrication de grillage le rabattement de chaque rang de mailles sur lui-même autour de sa ligne médiane d'articulation.

Dans ce cas, ladite arête est avantageusement dans le prolongement du brin correspondant à ladite branche du V.

De préférence également la branche du V sur laquelle le grillage est alimenté, ou branche amont, fait avec l'horizontale un angle de l'ordre de 40°.

De plus les deux branches du V font de préférence entre elles un angle de l'ordre de 40°.

Dans une forme de réalisation préférée de l'invention, chacun des organes est une chaîne sans fin enroulée sur une pluralité de roues dont les deux premières sont disposées chacune à l'extrémité d'une des branches du V, la troisième étant prévue entre les deux premières roues pour amener la chaîne à prendre sensiblement ladite forme de V, le sommet du V étant formé par une quatrième et une cinquième roues de pincement disposées entre la troisième roue et, respectivement, chacune des deux premières roues.

Il est bien entendu possible d'envisager des ensembles en forme de V formés à partir d'une courroie enroulée sur des poulies, ou encore réalisés à l'aide de cordes, câbles, fils enroulés en forme de ressort, etc...

La troisième roue peut être mobile dans le plan du V dans une direction comprise entre celles des deux branches du V afin de compenser l'augmentation progressive de diamètre du rouleau de grillage au fur et à mesure que celui-ci est formé.

Une sixième roue de renvoi peut également être prévue dans le plan du V, dans une direction opposée à celle des deux premières roues par rapport à la troisième roue.

La vitesse longitudinale des brins de la chaîne est de préférence obtenue à l'aide d'une des deux premières roues qui à cet effet est prévue motrice.

Dans une forme de réalisation avantageuse de l'invention, la roue aval parmi les deux premières roues est mobile dans le plan du V et est susceptible de venir dans une position où elle est sensiblement au niveau du sommet du V, de sorte que la branche correspondante du V est sensiblement horizontale.

Dans ce cas, ladite roue mobile peut être basculante autour du centre de la cinquième roue de pincement aval.

La roue avant parmi les deux premières roues peut alors être fixe, un galet éjecteur étant prévu dans le plan du V pour se déplacer avec ladite roue mobile et déformer le brin correspondant à ladite roue fixe dans la direction de ladite roue mobile.

Le galet éjecteur peut de préférence être une roue à chaîne afin de permettre au dispositif de continuer à tourner pendant qu'un rouleau de grillage terminé est enlevé du dispositif.

D'autres avantages de l'invention apparaîtront dans la description qui suit d'une de ses formes de réalisation donnée à titre d'exemple non limitatif.

Aux dessins schématiques annexés :
La figure 1 est une vue en plan d'une portion de nappe de grillage à simple torsion ;
La figure 2 est une vue de côté d'une pluralité de rangs de mailles après qu'ils aient été rabattus sur eux-mêmes ;
La figure 3 est une vue partielle d'un rouleau obtenu à l'aide du dispositif selon l'invention ;
La figure 4 est une vue de côté d'un dispositif selon l'invention ;
La figure 5 est une vue de face de ce dispositif ;
La figure 6 est une vue de dessus de ce dispositif ;
La figure 7 est un schéma de principe représentant un élément du dispositif selon l'invention dans une première configuration ;
La figure 8 est une vue similaire à la figure 4, représentant le même élément dans une seconde configuration et
La figure 9 est une vue similaire aux figures 4 et 5 représentant le même élément dans une troisième configuration.

La portion de nappe de grillage à simple torsion représentée à la figure 1 est formée d'une pluralité de brins de fil métallique 101, 102, 103 et 104. Chaque fil forme une ligne brisée de sorte qu'il se trouve enlacé d'un de ses côtés avec le fil qui le précède et de l'autre côté avec le fil qui le suit, formant ainsi des mailles de diagonale d.

La figure 2 représente une nappe de grillage telle que la nappe 100 après que les rangs de mailles aient été rabattus sur eux-mêmes autour de leur ligne médiane d'articulation. C'est ainsi que le rang formé par les fils 101 et 102 est replié autour de la ligne 105 puis que le rang de mailles formé par les fils 102 et 103 est replié autour de la ligne 106 en sens inverse et que le rang de mailles formé par les fils 103 et 104 est replié autour de la ligne 107 dans le même sens que le rang formé par les fils 101 et 102.

Si l'on enroule sur elle-même la structure de la figure 2 on obtient un rouleau 50 dont une partie est représentée à la figure 3. Les génératrices extérieures de ce rouleau forment comme représentée sur cette figure une succession de chevrons 53, avec des arêtes intérieures 51 et des arêtes extérieures 52.

Le dispositif selon l'invention représenté dans les figures 4 à 6 comporte un bâti 1 disposé en aval d'une installation de fabrication de grillage à simple torsion dont seul le tambour de sortie 2 est représenté aux dessins.

Le tambour de sortie 2 tourne lorsque cette installation est en fonctionnement à une vitesse fonction de la vitesse prédéterminée à laquelle le grillage est fabriqué et avance à la sortie de cette installation. Le grillage est donc fourni à cette vitesse par le tambour de sortie 2 sous forme d'une nappe en extension. Cette nappe est guidée latéralement au moyen de deux joues 3 montées sur le tambour de sortie 2.

Le bâti 1 porte immédiatement en aval du tambour 2 une barre 4 et en aval de cette barre 4 une seconde barre 5.

Sur les barres 4 et 5 sont supportées des cornières 6 en T dont l'aile 7 est montée sur des supports convenables 8 et dont l'âme 9 est dirigée vers le haut.

Les cornières 6 sont réparties le long des barres 4 et 5 entre les joues 3 à des intervalles à peu près réguliers. Les distances qui séparent les différentes cornières 6 les unes des autres sont sensiblement égales à un multiple de la diagonale de la maille du grillage qui doit être mise en rouleau.

Par ailleurs, des barres recourbées 14 sont fixées aux extrémités amont des cornières 9 et s'enroulent partiellement autour du tambour 2.

Le dispositif comprend par ailleurs un arbre moteur 10 qui porte une roue à chaîne 11 susceptible de coopérer par l'intermédiaire d'une chaîne 12 avec une autre roue à chaîne 13 (figure 4) montée sur l'arbre du tambour de sortie 2. Ainsi lorsque le tambour 2 est entraîné par les moyens d'entraînement de l'installation du grillage, ce mouvement est transmis à l'arbre 10 avec un support de réduction donné.

Un autre arbre 16 est monté dans le bâti 1 et porte une roue à chaîne 17. Cette roue 17 est prévue pour coopérer avec une roue à chaîne 18 (figure 5) montée sur l'arbre 10 à son extrémité opposée à la roue 11.

La roue 18 entraîne donc la roue 17 et par conséquent l'arbre 16 à une vitesse fonction du rapport existant entre les roues 17 et 18. Un pignon tendeur 20 dont l'axe est susceptible de coulisser dans des glissières 21 montées sur le . bâti 1 permet d'assurer la tension de la chaîne 19 pour différents rapports des roues 17 et 18. Il est ainsi possible de régler le rapport des vitesses de rotation de l'arbre 16 et du tambour de sortie 2 de l'installation de fabrication du grillage.

Outre la roue 17 qui est disposée à l'extérieur du bâti 1, l'arbre 16 porte une pluralité de roues à chaîne amont 24 qui sont disposées sur cet arbre de telle sorte que chacune se trouve située à l'extrémité d'une des cornières 6.

Sur les arbres 22 et 23 sont montées cou kssan- tes des plaques 39 qui portent des paliers sur lesquels sont montées des roues à chaîne 25 concentriques à l'arbre 22 et des roues à chaine concentriques à l'arbre 23. Les plaques 39 sont réglées transversalement de telle sorte que les roues 25 et 26 soient disposées par paire dans les mêmes plans que les roues 24, c'est-à-dire dans les plans verticaux contenant les cornières 6.

Par ailleurs des bras articulés 27 aux extrémités desquels sont montées des roues à chaîne aval 28 sont montés à rotation autour de paliers 31 concentriques à l'arbre 23 et par conséquent aux roues à chaîne 26, ces paliers étant portés par les plaques 39.

Les bras 27 sont solidarisés les uns des autres en rotation par un arbre 29 passant par les axes des roues 28.

Par ailleurs, des leviers 30 solidaires des bras 27 sont également susceptibles de pivoter autour des paliers 31 et portent à leur extrémité des roues à chaîne qui sont situées dans les mêmes plans que les roues 28. Les bras 27 et les leviers 30 qui en sont solidaires sont disposés sur les paliers 31 de sorte que les roues 28 et 32 soient situées dans les mêmes plans que les roues 24, 25 et 26.

Un autre arbre 33 est porté par le bâti 1 et supporte des roues à chaîne 34 disposées chacune dans un des plans définis par les roues 24, 25, 26, 28 et 32.

Enfin, un dernier arbre 35 est monté sur le bâti 1.

L'arbre 35 porte deux joues 36 montées sur des paliers glissants 37 et susceptibles d'être réglées pour se situer dans le même plan que les joues 3 du tambour de sortie 2. Les joues 36 peuvent être fixées en position au moyen d'organes 38 prévus sur les paliers 37.

Par ailleurs, chaque plaque 39 comporte une rainure 40 (figure 4), dans laquelle est susceptible de coulisser l'axe d'une roue à chaîne 41. L'axe de la roue 41 est rappelé vers le bas, c'est-à-dire du côté opposé aux roues 24 et 28 par rapport aux roues 25 et 26, par un ressort 42 dont une extrémité est montée sur l'axe de la roue 41 et l'autre extrémité est solidaire d'un prolongement 43 de la plaque 39.

Enfin des chaînes 44, passent sur chacun des ensembles de roues 24, 25, 26, 28, 33 et 41. Entre les roues 24 et 25 d'une part et les roues 26 et 28 d'autre part, les brins 45 et 46 respectivement de la chaîne forment un V comme cela est visible sur la figure 4.

Dans la forme de réalisation représentée à cette figure, le brin amont 45 qui est sensiblement dans le prolongement des arêtes supérieures des cornières 6 fait avec l'horizontale un angle de sensiblement 40° et le brin 46 aval fait lui-même avec le brin 45 un angle qui est également sensiblement égal à 40°.

On notera par ailleurs que l'arbre 5 est monté mobile à rotation par rapport au bâti 1 qui peut être actionné à l'aide d'un contrepoids 47. Des doigts 48 sont solidaires de l'axe 5 de sorte qu'ils pivotent avec celui-ci lorsque le contrepoids 47 est basculé.

Enfin, on remarquera sur la figure 4 que des dévidoirs 60 permettent d'enrouler des fils en même temps que la nappe de grillage. Ces fils qui facilitent le pliage des mailles et assurent leur ordonnancement permettent par conséquent de parfaire la configuration en chevrons du rouleau. Par ailleurs, ils permettent de maintenir les mailles pendant la rotation du rouleau et facilitent le déroulement correct de celui-ci, lors de son utilisation.

Le fonctionnement du dispositif décrit ci-dessus est le suivant :

Etant donné le diamètre du tambour de sortie 2, le rapport de réduction entre les roues 11 et 13, le rapport de réduction entre les roues 18 et 17 et le diamètre des roues 24, il est possible de déterminer le rapport entre la vitesse d'alimentation du grillage au niveau du tambour 2 et la vitesse longitudinale de la chaîne 44.

De préférence pour un grillage de largeur de mailles de 50 millimètres, ce rapport peut être égal à 0,25.

Le contrepoids 47 étant dans une position telle que les doigts 48 sont effacés par rapport aux cornières 6, le grillage est amené sur ces cornières jusqu'au brin 45 des chaînes 44. Avant que ne commence l'enroulement, le dispositif est dans la configuration représenté à la figure 7 avec des brins 45 et 46 tendus et les axes des roues 41 au fond des glissières 40 où elles sont maintenues par la traction des ressorts 42.

La position normale pour les bras 27 et les leviers 30 est celle représentée dans la figure 7 dans laquelle les brins 45 et 46 forment un V et dans laquelle les roues 32 sont écartées du bras 45.

On a constaté du fait de l'avance plus lente de la chaîne 44 par rapport à la vitesse d'alimentation du grillage, celui-ci a tendance à se replier de sorte que chaque rang de mailles est rabattu sur lui-même autour de sa ligne médiane d'articulation et qu'il s'enroule comme représenté à la figure 8 sous forme d'un rouleau 50 dont les génératrices forment des chevrons avec des arêtes intérieures 51 et des arêtes extérieures 52. Les brins 45 et 46 de la chaîne 44 supportent par conséquent le rouleau 50 en s'engageant à l'intérieur des chevrons ainsi formés.

Au fur et à mesure que le diamètre du rouleau 50 augmente les bras 45 et 46 de la chaîne 44 s'incurvent comme représenté à la figure 5 de sorte que les axes des roues 41 se rapprochent des roues 25 et 26 à l'intérieur des glissières 40.

Lorsque le rouleau 50 est achevé, la nappe de grillage est interrompue entre le tambour de sortie 2 et l'axe 5 et les doigts 48 sont basculés dans la position représentée à la figure 4. Par conséquent la partie de la nappe située en aval de l'interruption vient achever le rouleau 50 tandis que la partie située en amont est bloquée par les doigts 48, de sorte que le grillage peut continuer à être alimenté par le tambour de sortie 2 durant la manoeuvre décrite ci-dessous au cours de laquelle le rouleau 50 est retiré du dispositif.

L'ensemble des bras 27 est basculé vers le bas dans la position représentée à la figure 9, entraînant avec lui l'arbre 29 et les roues à chaînes 28. Dans ce mouvement, les leviers 30 sont également basculés et ils entraînent les roues 32.

Ainsi le brin 46 de la chaîne 44 devient sensiblement horizontal tandis que la roue 32 vient déformer le brin 45 qui fait ainsi basculer le rouleau 50 sur les brins 46 horizontaux d'où il peut être retiré.

Les bras 27 sont alors remis dans la position qu'ils occupent aux figures 4 et 7. Les doigts 48 sont de nouveau escamotés de sorte qu'une nouvelle nappe de grillage vient prendre place entre les brins 45 et 46 où elle commence à s'enrouler comme décrit en référence à la figure 7.

L'invention fournit donc un dispositif permettant de mettre un grillage à simple torsion en rouleau compact, sans qu'il soit nécessaire d'arrêter l'installation de fabrication de ce grillage pendant les manipulations des rouleaux finis. On a constaté de plus qu'il était possible d'obtenir ainsi une très grande régularité d'enroulement.

## Revendications

1. Dispositif pour une mise en rouleau de grillage à simple torsion dans laquelle les rangs de mailles sont rabattus sur eux-mêmes autour de leurs lignes médianes d'articulation, dispositif auquel le grillage est susceptible d'être amené à une vitesse prédéterminée, sous forme d'une nappe en extension, par le tambour de sortie (2), d'une installation de fabrication d'un tel grillage et comprenant des moyens de réception pour le grillage, animés d'une vitesse longitudinale inférieure à ladite vitesse prédéterminée, lesdits moyens de réception présentant en position d'enroulement, une forme de V, caractérisé par le fait que ces moyens de réception sont formés d'au moins deux ensembles de chacun deux brins (45, 46) d'un organe du genre chaîne, ces moyens de réception en forme de V étant déformables au fur et à mesure de la formation du rouleau, le plan de chacun desdits ensembles étant sensiblement perpendiculaires à l'axe du rouleau (50), lesdits ensembles étant écartés les uns des autres d'une distance égale à un multiple de la diagonale (d) de la maille du grillage considéré, le rouleau étant en appui sur ces ensembles de sorte que chaque brin est engagé au fond d'un chevron (53).

2. Dispositif selon la revendication 1, caractérisé par le fait que des cornières de support (6) sont prévues présentant chacune une arête (9) dirigée vers le haut dans le plan de chacun des ensembles en forme de V et s'entendant continuement entre le tambour de sortie (2) de l'installation de fabrication du grillage et l'extrémité de la branche amont (45) du V.

3. Dispositif selon la revendication 2, caractérisé par le fait ladite arête est dans le prolongement du brin correspondant à ladite branche du V.

4. Dispositif selon l'une quelconque des revendications 1 à 3, caractérisé par le fait que la branche amont (45) du V est sensiblement rectiligne au début de la formation du rouleau et fait avec l'horizontale un angle de l'ordre de 40°.

5. Dispositif selon l'une quelconque des revendications 1 à 4, caractérisé par le fait que les deux branches (45, 46) du V font entre elles un angle de l'ordre de 40° au début de la formation du rou leau.

6. Dispositif selon l'une quelconque des revendications 1 à 5, caractérisé par le fait que chacun des organes est une chaîne sans fin enroulée sur une pluralité de roues dont les deux premières (24, 28) sont disposées chacune à l'extrémité d'une des branches du V, la troisième (41) étant prévue entre les deux premières roues pour amener la chaîne à pendre sensiblement ladite forme de V, le sommet du V étant formé par une quatrième et une cinquième roues de pincement (25, 26) disposées entre la troisième roue et, respectivement, chacune des deux premières roues.

7. Dispositif selon la revendication 6, caractérisé par le fait que la troisième roue (41) est mobile dans le plan du V dans une direction comprise entre celle des deux branches du V.

8. Dispositif selon l'une quelconque des revendications 6 et 7, caractérisé par le fait qu'une sixième roue de renvoi (34) est prévue dans le plan du V, dans une direction opposée à celle des deux premières roues (24, 28) par rapport à la troisième roue (41).

9. Dispositif selon l'une quelconque des revendications 6 à 8, caractérisé par le fait que l'une des deux premières roues (24) est motrice.

10. Dispositif selon l'une quelconque des revendications 6 à 9, caractérisé par le fait que la roue aval (28) parmi les deux premières roues est mobile dans le plan du V et est susceptible de venir dans une position où elle est sensiblement au niveau du sommet du V, de sorte que la branche correspondante (46) du V est sensiblement horizontale.

11. Dispositif selon la revendication 10, caractérisé par le fait que ladite roue mobile (28) est basculante autour du centre de la roue de pincement aval (26).

12. Dispositif selon l'une quelconque des revendications 10 et 11, caractérisé par le fait que la roue amont parmi les deux premières roues est fixe et qu'un galet éjecteur (32) est prévu dans le plan du V pour se déplacer avec ladite roue mobile et déformer le brin correspondant (45) à ladite roue fixe dans la direction de ladite roue mobile.

13. Dispositif selon la renvendication 12, caractérisé par le fait que le galet éjecteur (32) est une roue à chaîne.

## Claims

1. A device for rolling single-twist wire-netting, in which the mesh rows are folded back on one another about the centrelines at their points of hinge, being a device to which the wire-netting is capable of being brought at a predetermined speed in the form of a spread sheet by the output drum (2) of a plant for manufacture of such wire-netting, and comprising means of receiving the wire-netting, which is driven at a longitudinal speed less than the said predetermined speed, the said receiving means exhibiting in the rolling position a V-shape, characterized by the fact that these receiving means are formed of at least two groups of two strands (45, 46) each, of a member of chain species, these V-shaped receiving means being deformable as the formation of the roll proceeds, the plane of each of the said groups being substantially perpendicular to the axis of the roll (50), the said groups being separated from one another by a distance equal to a multiple of the diagonal (d) of the mesh of the wire-netting in question, the roll bearing on theses groups so that each strand is engaged at the bottom of a chevron (53).

2. A device as in Claim 1, characterized by the fact that angle-iron supports (6) are provided, which exhibit each a ridge (9) directed upwards in the plane of each of the V-shaped groups and extending continuously between the output drum (2) of the plant for manufacture of the wire-netting and the end of the upstream side (45) of the V.

3. A device as in Claim 2, characterized by the fact that the said ridge is in prolongation of the strand corresponding with the said side of the V.

4. A device as in any one of the Claims 1 to 3, characterized by the fact that the upstream side (45) of the V is substantially straight at the start of the formation of the roll and makes with the horizontal an .angle of the order of 40°.

5. A device as in any one of the Claims 1 to 4, characterized by the fact that the two sides (45, 46) of the V make an angle between them of the order of 40° at the start of the formation of the roll.

6. A device as in any one of the Claims 1 to 5, characterized by the fact that each of the members in an endless chain wound over a plurality of wheels the first two (24, 28) of which are arranged each at the end of one of the sides of the V, the third (41) being provided between the first two wheels in order to bring the chain to hang substantially in the said V-shape, the apex of the V being fermed by a fourth and a fifth nipper wheel (25, 26) arranged between the third wheel and each of the first two wheels respectively.

7. A device as in Claim 6, characterized by the fact that the third wheel (41) is movable in the plane of the V in a direction lying between those of the two sides of the V.

8. A device as in either of the Claims 6 and 7, characterized by the fact that a sixth return wheel (34) is provided in the plane of the V in a direction opposite to that of the first two wheels (24, 28) with respect to the third wheel (41).

9. A device as in any one of the Claims 6 to 8, characterized by the fact that one of the first two wheels (24) is a driving wheel.

10. A device as in any one of the Claims 6 to 9, characterized by the fact that the downstream wheel (28) of the first two wheels is movable in the plane of the V and is capable of coming into a position in which it is substantially at the level of the apex of the V, so that the corresponding side (46) of the V is substantially horizontal.

11. A device as in Claim 10, characterized by the fact that the said movable wheel (28) rocks about the centre of the downstream nipper wheel (26).

12. A device as in either of the Claims 10 and 11, characterized by the fact that the upstream wheel of the first two wheels is fixed and that an ejector roller (32) is provided in the plane of the V so as to move with the said movable wheel and deform the side of the V (45) corresponding with the said fixed wheel in the direction of the said movable wheel.

13. A device as in Claim 12, characterized by the fact that the ejector roller (32) is a chain sprocket.

## Patentansprüche

1. Vorrichtung zum Aufwickeln von Maschendraht-Viereckgeflecht, dessen Maschenreihen entlang ihrer Gelenkmittellinien aufeinander umgefaltet sind, wobei der Maschendraht der Vorrichtung mit einer vorgegeben Geschwindigkeit in Form einer gestreckten Bahn von der Austrittstrommel (2) einer Anlage zur Herstellung eines derartigen Maschendrahtes zuführbar ist und wobei die Vorrichtung Aufnahmeeinrichtungen zur Aufnahme des Maschendrahtes aufweist, die mit einer Längsgeschwindigkeit angetrieben werden, die kleiner als die vorgegebene Geschwindigkeit ist, und die in der Aufwickelposition eine V-Form aufweisen, dadurch gekennzeichnet, daß die Aufnahmeeinrichtungen durch zumindestens zwei Anordnungen von jeweils zwei Strängen (45, 46) eines kettenförmigen Bauelementes gebildet sind, daß die V-förmigen Aufnahme-einrichtungen entsprechend der Bildung des Wikkels verformbar sind, daß die Ebene jeder der Anordnungen im wesentlichen senkrecht zur Achse des Wickels (50) verläuft, daß die Anordnungen einen Abstand voneinander aufweisen, der im wesentlichen gleich einem Vielfachen der Diagonalen (d) der Masche des betreffenden Maschendrahtes ist und daß sich der Wickel auf den Anordnungen derart abstützt, daß jeder Strang am Boden eines Winkels (53) in Eingriff steht.

2. Vorrichtung nach Anspruch 1, dadurch gekennzeichnet, daß Abstütz-Winkeleisen vorgesehen sind, die jeweils eine Kante (9) bilden, die in der Ebene jeder der V-förmigen Anordnungen nach oben gerichtet ist und sich dauernd zwischen der Austrittstrommel (2) der Anlage zur Herstellung des Maschendrahtes und dem Ende des in Bewegungsrichtung vorderen Schenkels (45) des V erstrecken.

3. Vorrichtung nach Anspruch 2, dadurch gekennzeichnet, daß die Kante im wesentlichen in Verlängerung des dem Schenkel des V entsprechenden Stranges liegt..

4. Vorrichtung nach einem der Ansprüche 1 bis 3, dadurch gekennzeichnet, daß der in Bewegungsrichtung vordere Schenkel (45) des V zu Beginn der Bildung des Wickels im wesentlichen geradlinig ist und mit der Horizontalen einen Winkel in der Größenordnung von 40° bildet.

5. Vorrichtung nach einem der Ansprüche 1 bis 4, dadurch gekennzeichnet, daß die beiden Schenkel (45, 46) des V zu Beginn der Bildung des Wickels zwischen sich einen Winkel in der Größenordnung von 40° bilden.

6. Vorrichtung nach einem der Ansprüche 1 bis 5, dadurch gekennzeichnet, daß jedes kettenförmige Bauelement durch eine endlose Kette gebildet ist, die um eine Vielzahl von Rädern gelegt ist, von denen die beiden ersten (24, 28) jeweils an Ende eines der Schenkel des V angeordnet sind, daß das dritte Rad (41) zwischen den beiden ersten Rädern derart angeordnet ist, daß die Kette im wesentlichen die V-Form annimmt und daß der Scheitelpunkt des V durch ein viertes und ein fünftes Klemmrad (25, 26) gebildet ist, die zwischen dem dritten Rad und jeweils einem der beiden ersten Räder angeordnet sind.

7. Vorrichtung nach Anspruch 6, dadurch gekennzeichnet, daß das dritte Rad (41) in der Ebene des V in einer Richtung beweglich ist, die zwischen den Richtungen der beiden Schenkel des V liegt.

8. Vorrichtung nach einem der Ansprüche 6 und 7, dadurch gekennzeichnet, daß ein sechstes Rücklaufrad (34) in der Ebene des V in einer Richtung angeordnet ist, die der der beiden ersten Räder (24, 28) bezüglich des dritten Rades (41) entgegengesetzt ist.

9. Vorrichtung nach einem der Ansprüche 6 bis 8, dadurch gekennzeichnet, daß eines der beiden ersten Räder (24) ein Antriebsrad ist.

10. Vorrichtung nach einem der Ansprüche 6 bis 9, dadurch gekennzeichnet, daß das in Bewegungsrichtung hintere Rad (28) der beiden ersten Räder in der Ebene des V beweglich und in eine Position überführbar ist, in der es im wesentlichen in der Höhenlage der Spitze des V derart liegt, daß der entsprechende Schenkel (46) des V in wesentlichen horizontal verläuft.

11. Vorrichtung nach Anspruch 10, dadurch gekennzeichnet, daß das bewegliche Rad (28) um den Mittelpunkt des in Bewegungsrichtung hinteren Klemmrades (26) schwenkbar ist.

12. Vorrichtung nach einem der Ansprüche 10 und 11, dadurch gekennzeichnet, daß das in Bewegungsrichtung vordere der beiden ersten Räder stationär ist und daß eine Auswerfrolle (32) in der Ebene des V derart vorgesehen ist, daß sie sich mit dem beweglichen Rad verschiebt und den dem stationären Rad entsprechenden Strang (45) in Richtung des beweglichen Rades verformt.

13. Vorrichtung nach Anspruch 12, dadurch gekennzeichnet, daß die Auswerfrolle (32) eine Kettenrad ist.
